# EUROPÄISCHE PATENTSCHRIFT

(11) **EP 1 204 160 B1**
(45) Veröffentlichungstag und Bekanntmachung des Hinweises auf die Patenterteilung: **25.10.2006**
(21) Anmeldenummer: 01123824.3
(22) Anmeldetag: 05.10.2001
(51) Int. Cl.: H01Q 1/38, H01Q 9/04, H01Q 5/00, H01Q 1/24

(54) **Mehrband-Mikrowellenantenne**
Multiband microwave antenna
Antenne hyperfréquence multibandes

(30) Priorität: 09.10.2000 DE 10049845
(43) Veröffentlichungstag der Anmeldung: 08.05.2002
(73) Patentinhaber: Philips Intellectual Property & Standards GmbH, 20099 Hamburg (DE); Koninklijke Philips Electronics N.V., 5621 BA Eindhoven (NL)
(72) Erfinder: Gosh, Indra, Dr., 52064 Aachen (DE); Hilgers, Achim, 52064 Aachen (DE)
(74) Vertreter: Volmer, Georg

(56) Entgegenhaltungen:
- EP-A- 1 146 590
- WO-A-99/03168
- PATENT ABSTRACTS OF JAPAN vol. 1999, no. 04, 30. April 1999 (1999-04-30) & JP 11 004113 A (MURATA MFG CO LTD), 6. Januar 1999 (1999-01-06)

## Beschreibung

Die Erfindung betrifft eine Mikrowellenantenne mit einem Substrat mit mindestens einer resonanten Leiterbahnstruktur, insbesondere für mobile Dual- oder Multiband-Telekommunikationsgeräte wie Mobil- und Schnurlostelefone, sowie für Geräte, die nach dem Bluetooth-Standard kommunizieren. Die Erfindung betrifft weiterhin eine Schaltungsplatine mit einer solchen Antenne sowie ein Telekommunikationsgerät mit einer solchen Antenne.

In der mobilen Telekommunikation werden elektromagnetische Wellen im Mikrowellenbereich zur Übertragung von Informationen verwendet. Im Bereich der zellularen Systeme wird in Europa ausschließlich und weltweit überwiegend der GSM-Mobiltelefonstandard verwendet. Innerhalb dieses GSM-Standards gibt es mehrere Frequenzbänder, in denen die Kommunikation stattfinden kann: Zum einen von 880-960 MHz (sog. GSM900) sowie von 1710-1880 MHz (sog. GSM1800 oder DCS). Ein drittes Band, das überwiegend in den USA verwendet wird, benutzt die Frequenzen von 1850 bis 1990 MHZ (GSM1900 oder PCS).

Üblicherweise bietet ein Netzbetreiber seine Dienste in nur jeweils einem dieser Frequenzbänder an. Um eine große Erreichbarkeit zu gewährleisten und die Mobiltelefone universell an jedem Ort unabhängig von den dort herrschenden Bedingungen und den dort betriebenen Netzen verwenden zu können, werden Mobiltelefone jedoch zunehmend so ausgelegt, dass sie in mehreren Frequenzbändern arbeiten können. Diese Mobiltelefone werden auch als Dual- bzw. Multiband-Mobiltelefone bezeichnet. Dies setzt allerdings voraus, dass die Antenne eines solchen Mobiltelefons in der Lage ist, entsprechend in beiden bzw. mehreren Frequenzbändern elektromagnetische Wellen zu senden und zu empfangen.

Als weiterer Standard hat sich in jüngerer Zeit der sogenannte Bluetooth-Standard (BT) herausgebildet, für den der Frequenzbereich von 2,4 bis 2,48 GHz vorgesehen ist und der dazu dient, Daten zwischen zum Beispiel Mobiltelefonen und anderen elektronischen Geräten wie zum Beispiel Computern, anderen Mobiltelefonen, usw. auszutauschen.

Weiterhin lässt sich auf dem Markt ein starker Trend zur Miniaturisierung der Geräte erkennen. Daraus resultiert der Wunsch, die Komponenten für die mobile Kommunikation, das heißt die elektronischen Bauelemente, ebenfalls zu verkleinern. Die bei Mobiltelefonen zur Zeit verwendeten Antennentypen, bei denen es sich meistens um Drahtantennen handelt, haben diesbezüglich jedoch wesentliche Nachteile, da sie relativ groß sind. Sie ragen aus den Mobiltelefonen heraus, können leicht abbrechen, können in unerwünschten Augenkontakt mit dem Benutzer geraten und stehen auch einem ästhetischen Design im Wege. Zunehmend wird in der Öffentlichkeit auch eine unerwünschte Mikrowellenbestrahlung des Benutzers von Mobiltelefonen diskutiert. Bei Drahtantennen, die aus dem Mobiltelefon herausragen, kann ein Großteil der ausgesendeten Strahlungsleistung im Kopf des Benutzers absorbiert werden.

Generell hat sich bei der technischen Realisierung moderner digitalelektronischer Geräte die Oberflächenmontage (SMD - surface mounted device), das heißt das flache Auflöten elektronischer Bauelemente auf eine Platine (PCB - printed circuit board) mittels eines Wellenlötbades oder eines Reflowprozesses durchgesetzt. Die bislang verwendeten Antennen entziehen sich jedoch dieser Montagetechnik, da sie häufig nur mittels spezieller Halterungen auf der Platine des Mobiltelefons angebracht werden können und auch die Zufuhr elektromagnetischer Leistung nur über spezielle Zuführungshalterungen wie Stifte oder ähnliches möglich ist. Dies verursacht in der Produktion unerwünschte Montageschritte, Qualitätsprobleme und Mehrkosten.

Es wird versucht, diesen sehr unterschiedlichen Anforderungen und Problemen mit einem möglichst optimalen Antennendesign Rechnung zu tragen. Dabei ist zu berücksichtigen, dass insbesondere die Struktur der Antenne stärker als alle anderen HF-Bauelemente von dem gewünschten Frequenzbereich und der Anwendung des betreffenden elektronischen Gerätes abhängig ist, da die Antenne ein resonantes Bauteil ist, das auf den jeweiligen Betriebs-Frequenzbereich abgestimmt werden muss. Im allgemeinen werden gewöhnliche Drahtantennen verwendet, um die gewünschten Informationen zu senden und zu empfangen. Um gute Abstrahl- und Empfangsbedingungen für diese Art von Antennen zu erhalten, sind bestimmte physikalische Längen zwingend erforderlich. Als besonders vorteilhaft haben sich in diesem Zusammenhang sogenannte λ/2-Dipolantennen (λ = Wellenlänge des Signals im freien Raum) erwiesen, bei denen die Antenne aus zwei jeweils λ/4 langen Drähten besteht, die um 180 Grad gegeneinander verdreht sind. Da diese Dipolantennen für viele Anwendungen, insbesondere für die mobile Telekommunikation, jedoch zu groß sind (für den GSM900 Bereich beträgt die Wellenlänge zum Beispiel etwa 32 cm), wird auf alternative Antennenstrukturen zurückgegriffen. Eine weit verbreitete Antenne insbesondere für den Bereich der mobilen Telekommunikation ist der sogenannte λ/4-Monopol, der aus einem Drahtes mit der Länge λ/4 besteht. Das Abstrahlverhalten dieser Antenne ist bei gleichzeitig vertretbarer physikalischer Länge (etwa 8 cm für GSM900) akzeptabel. Diese Art von Antenne zeichnet sich außerdem durch eine hohe Impedanz- und Strahlungsbandbreite aus, so dass sie auch bei Systemen Anwendung findet, die eine relativ große Bandbreite erfordern, wie zum Beispiel Mobilfunksysteme. Um eine optimale Leistungsanpassung an 50 Ohm zu erzielen, wird bei dieser Art von Antennen (wie auch bei den meisten λ/2 Dipolen) eine passive elektrische Anpassung verwendet. Diese besteht in der Regel aus einer Kombination von mindestens einer Spule und einer Kapazität, die bei geeigneter Dimensionierung die von 50 Ohm verschiedene Eingangsimpedanz an die vorgeschalteten 50 Ohm Komponenten anpasst.

Eine weitere Möglichkeit besteht darin, eine Miniaturisierung dieser Antenne durch Anwendung eines Mediums mit einer Dielektrizitätskonstanten εᵣ > 1 herbeizuführen, da die Wellenlänge in einem solchen Medium um den Faktor 1 /⊆εᵣ kleiner wird.

Eine Antenne dieser Art umfasst einen massiven Block (Substrat) aus dielektrischem Material. Auf diesen Block ist eine metallische Leiterbahn aufgedruckt. Diese Leiterbahn kann bei Erreichen einer elektromagnetischen Resonanz Energie in Form von elektromagnetischen Wellen abstrahlen. Die Werte der Resonanzfrequenzen hängen von den Dimensionen der aufgedruckten Leiterbahnen und dem Wert der Dielektrizitätskonstanten des Blocks ab. Dabei sinken die Werte der einzelnen Resonanzfrequenzen mit zunehmender Länge der Leiterbahn sowie mit zunehmenden Werten der Dielektrizitätskonstante. Um einen hohen Miniaturisierungsgrad der Antenne zu erreichen, wird man folglich ein Material mit einer hohen Dielektrizitätskonstante wählen und aus dem Resonanzspektrum die Mode mit der niedrigsten Frequenz auswählen. Diese Mode wird als Grundmode bezeichnet, die hinsichtlich der Resonanzfrequenz nächst höhere Mode als erste Harmonische. Eine solche Antenne wird auch als Printed Wire Antenne bezeichnet. Die Bandbreite einer solchen bekannten Antenne reicht bei Resonanzfrequenzen, die im Bereich des GSM-Standards liegen, nur aus, um eine vollständige Abdeckung eines der Frequenzbänder des GSM-Standards zu erzielen. Die eingangs genannten Dual- oder Multibandanwendungen sind damit folglich nicht möglich.

Eine Multibandanwendung mit einer für die Oberflächenmontage (SMD-Technik) geeigneten Antenne wird in der EP 1 146 590 A2 beschrieben. Diese Antenne weist sowohl Elemente auf, die an eine Zuführung elektromagnetischer Leistung angeschlossen sind, als auch Elemente, die nicht mit elektromagnetischer Leistung gespeist werden. Beide Elemente sind distanziert voneinander an einer Oberfläche der Antenne angebracht und bestehen jeweils aus verzweigten einzelnen Elementen. Die nicht an die Zuführung angeschlossenen Elemente bilden zwei Elektroden. Eine weitere Elektrode wird durch die an die Zuführung angeschlossenen Elemente gebildet. Durch die drei Elektroden kann die Antenne an meherere Frequenzbänder angepasst werden. Weiterhin kann die Resonanzwelle der drei Elektroden voneinander unabhängig kontrolliert werden.

In der WO 99/03168 wird eine Mikrostripantenne beschrieben. Diese Antenne ist in einem mobilen Kommunikationsgerät eingebaut, um Hochfrequenzsignal in einem oder mehreren Frequenzbänder zu empfangen und zu senden. Die Antenne besteht aus einem flachen, rechtwinkligen Material mit Zuführungsmitteln für elektromagnetische Leistung sowie N Ausstrahlungselementen, wobei N eine ganze Zahl größer Null ist. Weiterhin weist die Antenne auf ihrer Oberfläche eine erste, leitende Fläche auf. Die erste, leitende Fläche ist mit den Zuführungsmitteln verbunden, so dass ein hochfrequentes Signal an die Ausstrahlungselemente geleitet wird. Eins der N Ausstrahlungselement ist als eine zweite, leitende Fläche ausgebildet, welche induktiv mit der ersten leitenden Fläche gekoppelt ist.

Eine Aufgabe, die der Erfindung zugrunde liegt, besteht deshalb darin, eine für die genannten Dual- oder Multibandanwendungen geeignete Mikrowellenantenne zu schaffen, die möglichst kleine Abmessungen aufweist.

Weiterhin soll eine Mikrowellenantenne geschaffen werden, die zur Oberflächenmontage (SMD-Technik) durch flaches Auflöten und Kontaktieren mit den Leiterbahnen - ggf. zusammen mit anderen Bauteile der Schaltungsplatine - aufgebracht werden kann, ohne dass zusätzliche Halterungen (Sifte) zum Zuführen der elektromagnetischen Leistung erforderlich sind.

Der Erfindung liegt auch die Aufgabe zugrunde, eine Mikrowellenantenne zu schaffen, deren Resonanzfrequenzen individuell und ohne eine Änderung an dem prinzipiellen Antennendesign so einstellbar sind, dass sie auf eine konkrete Einbausituation abgestimmt werden können.

Schließlich soll auch eine Mikrowellenantenne geschaffen werden, bei der auch die Eingangsimpedanz individuell an eine konkrete Einbausituation anpasst werden kann.

Zur Lösung dieser Aufgaben wird eine Mikrowellenantenne geschaffen mit einem Substrat mit mindestens einer ersten resonanten Leiterbahnstrukturund mehreren Leitungsabschnitten, die im wesentlichen mäanderförmig auf einer ersten Stirnfläche des Substrates verlaufen, und einer zweiten Leiterbahnstruktur, wobei das Substrat im wesentlichen quaderförmig ist, und der die erste Leiterbahnstruktur bildende erste und zweite Leitungsabschnitt auf der ersten Stirnfläche des Substrates liegen und der zweite Leitungsabschnittentlang zumindest eines Teils seiner Länge durch eine erste, im wesentlichen rechteckige metallische Fläche gebildet ist, wobei die beiden Leitungsabschnitte einen Abstand aufweisen, der den Frequenzabstand zwischen der ersten Resonanzfrequenz der Grundmode und der zweiten Resonanzfrequenz bei der ersten Harmonischen der Grundmode bestimmt, die zweite Leiterbahnstruktur, die zum Betrieb der Antenne in einem dritten Frequenzband vorgesehen ist und durch einen dritten Leitungsabschnitt und eine dritte, im wesentlichen rechteckige metallische Fläche auf der ersten Stirnfläche des Substrates gebildet ist.
Die Mikrowellenantenne zeichnet sich gemäß Anspruch 1 durch eine Zuführung an der zweiten Stirnfläche des Substrates sowie eine entlang des Umfangs an mindestens einer der ersten, zweiten und dritten Seitenfläche des Substrates verlaufende Zuführungsleitung zur Speisung der ersten und zweiten Leiterbahnstruktur aus.
Ein besonderer Vorteil dieser Lösung besteht darin, dass die Frequenz der Grundmode durch die Gesamtlänge der Leiterbahnstruktur, und der Frequenzabstand zwischen der Grundmode und der ersten Harmonischen durch den genannten Abstand so eingestellt werden kann, dass sich die Antenne als Dualbandantenne im GSM900- und GSM1800-Band betreiben lässt.

Die Unteransprüche haben vorteilhafte Weiterbildungen der Erfindung zum Inhalt, Diese zeichnen sich aus dadurch, dass der Frequenzabstand noch besser eingestellt werden kann sowie eine Oberflächenmontage der Antenne zusammen mit anderen Bauelementen auf einer gedruckten Schaltungsplatine möglich ist, so dass die Herstellung wesentlich vereinfacht und beschleunigt werden kann.

Zusätzlich kann eine unabhängige Einstellung der Frequenz der Grundmode bzw. der ersten Harmonischen vorgenommen werden, ohne dadurch die jeweils andere dieser beiden Frequenzen nennenswert zu beeinflussen.

Ein weiterer Vorteil besteht darin, dass die Antenne sogar in drei Frequenzbändern betrieben werden kann, wobei eine Speisung über eine gemeinsame Zuführung möglich ist.

Mit den Ausführungen gemäß den Ansprüchen 2 und 3 kann eine Abstimmung der einzelnen Resonanzfrequenzen dieser Dreiband-Antenne vorgenommen werden.

Weitere Einzelheiten, Merkmale und Vorteile der Erfindung ergeben sich aus der folgenden Beschreibung von bevorzugten Ausführungsformen anhand der Zeichnung. Es zeigt:
- Fig. 1: eine schematische Darstellung eines Beispiels einer ersten Antenne;
- Fig. 2: ein an der Antenne gemessenes Reflektionsdiagramm;
- Fig. 3: eine schematische Darstellung eines Beispiels einer zweiten Antenne;
- Fig. 4: eine Darstellung des Beispiels einer zweiten Antenne auf einer Schaltungsplatine;
- Fig. 5: eine schematische Darstellung einer erfindungsgemäßen Antenne auf einer Schaltungsplatine; und
- Fig. 6: ein an der erfindungsgemäßen Antenne gemessenes Reflektionsdiagramm.

Die beschriebenen Antennen sind von ihrem Grundtyp sogenannte "Printed Wire Antennen", bei denen auf ein Substrat eine Leiterbahn aufgebracht ist. Prinzipiell handelt es sich bei diesen Antennen somit um Drahtantennen, die im Gegensatz zu Mikrostreifenleitungs-Antennen keine ein Bezugspotential bildende metallische Fläche auf der Rückseite des Substrates aufweisen.

Die nachfolgend beschriebenen Beispiele und Ausführungsformen weisen ein Substrat aus einem im wesentlichen jeweils quaderförmigen Block auf, dessen Höhe etwa um einen Faktor 3 bis 10 kleiner ist, als dessen Länge oder Breite. Davon ausgehend sollen in der folgenden Beschreibung die in den Darstellungen der Figuren jeweils oberen bzw. unteren (großen) Flächen der Substrate als erste obere bzw. zweite untere Stirnflächen und die demgegenüber senkrechten Flächen als erste bis vierte Seitenfläche bezeichnet werden.

Alternativ dazu ist es allerdings auch möglich, anstelle eines quaderförmigen Substrates andere geometrische Formen wie zum Beispiel eine Zylinderform zu wählen, auf die eine entsprechende resonanten Leiterbahnstruktur mit zum Beispiel spiralförmigem Verlauf aufgebracht ist.

Die Substrate können durch Einbetten eines keramischen Pulvers in eine Polymermatrix hergestellt werden und haben eine Dielektrizitätszahl von εᵣ > 1 und / oder eine Permeabilitätszahl von µᵣ > 1.

Im einzelnen umfasst das Beispiel einer ersten Antenne gemäß Figur 1 ein Substrat 1, auf dessen Oberfläche eine erste Leiterbahnstruktur 31-39 aufgebracht ist, die über eine Zuführung 40 gespeist wird. An einer unteren Stirnfläche des Substrates befinden sich Lötpunkte 21 bis 25, die auch als Footprints bezeichnet werden und mit denen das Substrat 1 durch Oberflächenmontage (SMD) auf eine Schaltungsplatine (PCB) aufgelötet werden kann.

Die Leiterbahnstruktur ist durch eine Mehrzahl von einzelnen, auf das Substrat aufgedruckten Leitungsabschnitten gebildet. Im einzelnen handelt es sich dabei um einen ersten und einen zweiten Abschnitt 31, 32, die im wesentlichen parallel und entlang der Länge der oberen Stirnfläche des Substrates 1 verlaufen, wobei der zweite Abschnitt 32 in eine rechteckige metallische Fläche 39 übergeht.

Ein dritter Abschnitt 33, der sich ebenfalls in Längsrichtung des Substrates 1 erstreckt, ist demgegenüber wesentlich kürzer. Der erste und zweite Abschnitt 31, 32, sowie der zweite und dritte Abschnitt 32, 33 sind an ihren längsseitigen Enden mit jeweils einem sich in Richtung der Breite des Substrates 1 erstreckenden vierten bzw. fünften Abschnitt 34, 35 verbunden, so dass sich ein mäanderförmiger Verlauf dieser Abschnitte 31 bis 35 ergibt.

An der in der Figur 1 rechten (ersten) Seitenfläche 11 des Substrates 1 verläuft ein sechster Leitungsabschnitt 36, der eine Verbindung zwischen dem dritten Abschnitt 33 und einem sich an der unteren Stirnfläche des Substrates in dessen Längsrichtung daran anschließenden siebten Abschnitt 37 herstellt. Dieser siebte Abschnitt 37 verläuft im wesentlichen parallel zu dem ersten und zweiten Leitungsabschnitt 31, 32 in Richtung auf die in der Figur 1 vordere (zweite) Seitenfläche 12 des Substrates und hat eine Länge, die im wesentlichen der Länge des dritten Abschnitts 33 entspricht, der in senkrechter Projektion darüber auf der oberen Stirnfläche des Substrates 1 liegt. An den siebten Abschnitt 37 schließt sich ein in Richtung der Breite des Substrates erstreckender achter Abschnitt 38 an, der in die Zuführung 40 in Form eines Metallisierungsplättchens übergeht.

Über die an der unteren Stirnfläche des Substrates 1 liegende Zuführung 40 wird elektromagnetische Energie in die Antenne eingekoppelt. Zu diesem Zweck wird die Zuführung bei der Oberflächenmontage auf eine entsprechende Leiterbahn auf der Schaltungsplatine (Figuren 4 und 5) aufgelötet. Die Zuführung bzw. Einkopplung muss nicht unbedingt an der zweiten Seitenfläche 12 des Substrates 1 liegen.

Die Zuführung 40 geht an der zweiten Seitenfläche 12 in ein erstes Leitungssegment 41 über, das später noch erläutert werden wird.

Die Resonanzfrequenzen dieser Antenne können in bekannter Weise über die Gesamtlänge der aufgedruckten Leiterbahnstruktur eingestellt werden. Zur Anwendung dieser Ausführungsform z. B. in einem Dualmode-Mobiltelefon wird die niedrigste Resonanzfrequenz, d.h. der Grundmode, so eingestellt, dass er mit der niedrigeren der beiden Frequenzen übereinstimmt, bei denen die Antenne betrieben werden soll. Die nächst höhere Resonanzfrequenz, das heißt die erste Harmonische, muss dann so liegen, dass sie mit der höheren Betriebsfrequenz übereinstimmt. Dies bedeutet, dass der Frequenzabstand der ersten Harmonischen zu dem Grundmode entsprechend dem Abstand der beiden Betriebsfrequenzen eingestellt werden muss, wobei die Frequenz des Grundmodes im wesentlichen unverändert bleiben muss.

Dies kann durch zwei unabhängige Maßnahmen erreicht werden.

Einerseits kann der Abstand der ersten Harmonischen von dem Grundmode durch Veränderung des Abstandes zwischen dem ersten und dem zweiten Leitungsabschnitt 31, 32 verändert werden. Zu diesem Zweck werden die Längen des vierten und fünften Leitungsabschnitts 34, 35 entsprechend vergrößert bzw. verkleinert. Alternativ dazu ist es auch möglich, diesen Abstand insbesondere bei eingebauter Antenne durch Lasertrimmung zu vergrößern, indem einer oder beide Leitungsabschnitte 31, 32 entlang ihrer gegenüberliegenden Kanten mit einem Laserstrahl teilweise abgetragen werden.

Andererseits kann diese Frequenzverschiebung auch durch eine Veränderung der Länge des siebten Leitungsabschnitts 37 an der unteren Stirnfläche des Substrates 1 eingestellt werden.

Qualitativ vermindert sich der Frequenzabstand dabei mit einer Verkleinerung des Abstandes zwischen dem ersten und dem zweiten Leitungsabschnitt 31, 32 sowie durch ein Verkürzen der Länge des siebten Leitungsabschnitts 37.

Bei einer möglichen Realisierung dieser ersten Antenne betragen die Abmessungen des Substrates 1 etwa 17 x 11 x 2,0 mm³. Das für das Substrat 1 gewählte Material hat eine Dielektrizitätszahl εᵣ = 18,55 und ein tanδ = 1,17 x 10⁻⁴. Dies entspricht etwa den HF-Eigenschaften einer kommerziellen NP0-K17 Keramik (Ca_{0.05}Mg_{0.95}TiO₃-Keramik). Die aufgedruckte Leiterbahn wurde mittels Silberpaste hergestellt und hat eine Gesamtlänge von etwa 55,61 mm. Die Breite der Leitungsabschnitte beträgt etwa 0,75 mm, während die Abmessungen der rechteckigen metallischen Fläche 39 am Ende des zweiten Leitungsabschnitts 32 etwa 11,0 x 4,5 mm² betragen.

Bei einer Länge des siebten Leitungsabschnitts 37 von zum Beispiel 6,25 mm beträgt der Frequenzabstand der ersten Harmonischen von der Grundmode etwa 820 MHz. Bei einer Länge dieses Leitungsabschnitts 37 von 5,75 mm ergibt sich ein Abstand von 873 MHz.

Bei einer Länge des vierten Leitungsabschnitts 34 und somit bei einem Abstand zwischen dem ersten und zweiten Leitungsabschnitt 31, 32 von 3,0 mm beträgt der genannte Frequenzabstand 900 MHz, während sich bei einer Länge des vierten Leitungsabschnitts 34 von 2,5 mm ein Frequenzabstand von 878 MHz ergibt. Eine solche Antenne ist folglich für einen Dualband-Betrieb in den Frequenzbändern GSM900 und GSM1800 geeignet.

Figur 2 zeigt das an der Zuführung 40 dieser Antenne gemessene Verhältnis R zwischen der an der Antenne reflektierten Leistung und der der Antenne zugeführten Leistung (Reflektionskoeffizient) in Abhängigkeit von der Frequenz F in MHz. Es ist deutlich zu erkennen, dass die beiden Resonanzen innerhalb der GSM900- und GSM1800-Bänder liegen und außerdem auch die Bandbreite ausreicht, um innerhalb beider Frequenzbänder wirksam arbeiten zu können.

Dieses Beispiel einer ersten Antenne hat neben dem für alle Ausführungsformen geltenden Vorteil der Möglichkeit der Oberflächenmontage (SMD) den wesentlichen Vorteil, dass der Frequenzabstand der ersten Harmonischen von dem Grundmode in gewünschter Weise eingestellt werden kann.

Figur 3 zeigt ein Beispiel einer zweiten Antenne. In dieser Darstellung sind gleiche oder entsprechende Elemente und Komponenten wie in Figur 1 jeweils mit gleichen Bezugsziffern bezeichnet. Insoweit wird auf die Beschreibung im Zusammenhang mit Figur 1 Bezug genommen, und nachfolgend werden nur die Unterschiede erläutert.

Bei diesem Beispiel mit der ersten Leiterbahnstruktur gemäß Figur 1 neben dem bereits erwähnten ersten Leitungssegment 41 ein zweites Leitungssegment 42 in Form einer Stichleitung verbunden, die sich auf der oberen Stirnfläche des Substrates 1 befindet und sich von dem ersten Leitungsabschnitt 31 in Richtung auf die erste Seitenfläche 11 des Substrates erstreckt.

Die Resonanzfrequenz der Antenne im Grundmode kann durch Veränderung der Länge des ersten Leitungssegmentes 41 in Richtung auf die obere Stirnfläche des Substrates 1 eingestellt werden. Die Frequenz der ersten Harmonischen wird durch eine solche Einstellung nur geringfügig beeinflusst. Weiterhin kann durch eine Veränderung der Länge des zweiten Leitungssegmentes 42 in Richtung auf die erste Seitenfläche 11 die Frequenz der ersten Harmonischen eingestellt werden. Diese Einstellung beeinflusst wiederum die Frequenz im Grundmode nur geringfügig.

Die Wirkungsweise dieser Einstellung der Resonanzfrequenz im Grundmode beruht darauf, dass die elektrische Feldstärke für den Grundmode im Bereich des ersten Leitungssegmentes 41 relativ hoch, für die erste Harmonische jedoch relativ gering ist und letztere damit im wesentlichen unbeeinflusst bleibt. Eine Verlängerung des ersten Leitungssegmentes 41 führt also zu einer starken Beeinflussung der Resonanzfrequenz der Grundmode. Die Frequenz der ersten Harmonischen bleibt dabei im wesentlichen unbeeinflusst.

In entsprechender Weise ist das zweite Leitungssegment 42 so gestaltet und angeordnet, dass es ein Volumen mit großer elektrischer Feldstärke bei der ersten Harmonischen vergrößert bzw. verkleinert und dadurch die Harmonische in ihrer Frequenz verschiebt, wobei der Grundmode im wesentlichen unbeeinflusst bleibt, da dieser an der betreffenden Stelle eine nur geringe elektrische Feldstärke aufweist.

Der wesentliche Vorteil dieses Beispiels besteht darin, dass sich die Frequenzen des Grundmode und der ersten Harmonischen unabhängig voneinander individuell einstellen lassen. Weiterhin ist die hierfür erforderliche Änderung des Antennendesigns nur gering, und die Antenne ist auch ohne diese Änderung voll funktionsfähig. Um eine Anpassung an die konkrete Einbausituation vorzunehmen, müssen somit nur die genannten Abmessungen des ersten Leitungssegmentes 41 beziehungsweise des zweiten Leitungssegmentes 42 geändert werden, was relativ einfach auch in eingebautem Zustand zum Beispiel durch Lasertrimmung, d.h. Abtragen eines Teils des betreffenden Segmentes 41, 42 mit einem Laserstrahl möglich ist.

Bei einer Realisierung dieser zweiten Antenne betragen die Abmessungen des Substrates 1 etwa 17 x 11 x 2,0 mm³. Das für das Substrat 1 gewählte Material hat eine Dielektrizitätszahl εᵣ = 21,55 und ein tanδ = 1,17 x 10⁻⁴. Dies entspricht etwa den Hochfrequenzeigenschaften einer kommerziellen NP0-K21 Keramik. Die aufgedruckte Leiterbahn wurde mittels Silberpaste hergestellt und hat eine Gesamtlänge von etwa 55,61 mm. Die Breite der Leitungsabschnitte beträgt etwa 0,75 mm, während die Abmessungen der rechteckigen metallischen Fläche 39 am Ende des zweiten Leitungsabschnitts 32 etwa 11,0 x 4,5 mm² betragen.

Bei einer Länge des ersten Leitungssegmentes 41 von 1,5 mm in Richtung auf die obere Stirnfläche des Substrates beträgt die Frequenz der Grundmode etwa 928 MHz. Vermindert man die Länge auf 0,4 mm, so ergibt sich eine Frequenz der Grundmode von 975 MHz. Dies entspricht einer Änderung von 47 MHz, wobei sich die Frequenz der ersten Harmonischen nur um 9 MHz verändert.
Wenn analog dazu die Länge des zweiten Leitungssegmentes 42 etwa 0,75 mm beträgt, so ergibt sich eine Frequenz der ersten Harmonischen von etwa 1828 MHz. Vergrößert man die Länge auf 3,75 mm, so liegt diese Resonanzfrequenz bei etwa 1800 MHz. Dies entspricht einer Änderung von 28 MHz, wobei sich die Frequenz der Grundmode um weniger als 1 MHz verschiebt.

Figur 4 zeigt schematisch eine gedruckte Schaltungsplatine (PCB) 100, auf die die Antenne 110 zusammen mit anderen Bauelementen in den Bereichen 120 und 130 der Platine 100 durch Oberflächenmontage (SMD) aufgebracht wurde. Dies geschieht durch flaches Auflöten in einem Wellenlötbad oder mit einem Reflowprozess, wodurch die Lötpunkte (Footprints) 21 bis 25 sowie die Zuführung 40 mit entsprechenden Lötpunkten auf der Platine 100 verbunden werden. Unter anderem wird dadurch auch eine elektrische Verbindung zwischen der Zuführung 40 und einer Leiterbahn 111 auf der Platine 100 geschaffen, über die die abzustrahlende elektromagnetische Energie zugeführt wird.

Figur 5 zeigt eine Ausführungsform der erfindungsgemäßen Antenne 110, die auf einer Schaltungsplatine 100 montiert dargestellt ist. Auch hierbei sind gleiche oder einander entsprechende Elemente wie in der Darstellung gemäss Figur 4 wieder mit gleichen Bezugsziffern bezeichnet, so dass diesbezüglich auf eine erneute Beschreibung verzichtet werden kann und nur die Unterschiede erläutert werden sollen.
Bei dieser Ausführungsform der Erfindung ist neben einer ersten Leiterbahnstruktur 51, 52 auf das Substrat 1 zusätzlich eine zweite Leiterbahnstruktur 60, 61 aufgebracht, die über eine gemeinsame Zuführung 40 und eine gemeinsame Zuführungsleitung 45 gespeist werden. Die Zuführung 40 befindet sich bei dieser Ausführungsform an einer langen ersten Seitenfläche 11 des Substrates 1 und wird auf die Leiterbahn 111 gelötet.

Mit der Zuführung 40 ist die Zuführungsleitung 45 verbunden, die entlang des Umfangs des Substrates 1 an der ersten, zweiten und dritten Seitenfläche 11, 12, 13 verläuft, bis sie sich an der gegenüberliegenden dritten Seitenfläche 13 auf etwa deren halber Länge in Richtung auf die obere erste Stirnfläche des Substrates erstreckt und die dort aufgebrachte erste metallische Leiterbahnstruktur speist. Diese Struktur umfasst einen in Richtung auf die erste Seitenfläche 11 verlaufenden ersten Leitungsabschnitt 51 sowie einen zweiten Leitungsabschnitt in Form einer mit dessen Ende verbundenen, ersten, im wesentlichen rechteckigen metallischen Fläche 52 (Patch).

Von der Zuführung 40 geht weiterhin eine erste Abstimm-Stichleitung 53 aus, die sich an der ersten Seitenfläche 11 des Substrates 1 in Form einer zweiten, im wesentlichen rechteckigen metallischen Fläche in zu der Zuführungsleitung 45 entgegengesetzter Richtung erstreckt und zur Abstimmung der ersten metallischen Leiterbahnstruktur 50, 51 auf ein erstes Betriebs-Frequenzband vorgesehen ist. An das Ende der Zuführungsleitung 45 schließt sich weiterhin eine entlang der dritten und vierten Seitenfläche 13, 14 des Substrates verlaufende zweite Abstimm-Stichleitung 54 für ein zweites Betriebs-Frequenzband an.

Die Zuführungsleitung 45 speist über eine Abzweigung an etwa der halben Länger der zweiten Seitenfläche 12 die zweite metallische Leiterbahnstruktur 60, 61, die zum Betrieb der Antenne in einem dritten Frequenzband vorgesehen ist. Diese Struktur umfasst einen in Richtung auf die vierte Seitenfläche 14 verlaufenden dritten Leitungsabschnitt 61 sowie eine mit dessen Ende verbundene, dritte, im wesentlichen rechteckige metallische Fläche 62 (Patch). Auch für diese zweite Leiterbahnstruktur 60, 61 können in Bedarfsfall Abstimm-Stichleitungen aufgedruckt werden, die jedoch hier nicht vorgesehen sind.

Die erste Leiterbahnstruktur 51, 52 dient bei dieser Ausführungsform zur Abstimmung und zum Betrieb der Antenne in den GSM900 und GSM1800-Bändern, während die zweite Leiterbahnstruktur 61, 62 zum Betrieb der Antenne im BT (Bluetooth) Band bei 2480 MHz vorgesehen ist.

Die Position und Länge der ersten metallischen Fläche 52 sowie des ersten Leitungsabschnitts 51 auf der oberen Stirnfläche des Substrates 1 bestimmt dabei im wesentlichen die Impedanzanpassung an 50 Ohm sowie die Lage der Resonanzfrequenzen zueinander. Diese Frequenzen werden so gewählt, dass (wie bei der ersten und zweiten Ausführungsform der Antenne) der Grundmode in dem GSM900-Band und die erste Harmonische in dem GSM1800-Band liegt. Die Abstimmung der Impedanzanpassung sowie der beiden Resonanzfrequenzen an die konkrete Einbausituation, die zum Beispiel auch durch die Art des Gehäuses und dessen Einfluss auf das Resonanzverhalten gegeben ist, erfolgt dabei durch die beiden Abstimm-Stichleitungen 53, 54. Durch Verkürzen dieser Stichleitungen (z. B. durch Lasertrimmung) können die beiden Resonanzfrequenzen zu höheren Werten verschoben werden, womit gleichzeitig auch eine kritischere Einkopplung der MikrowellenEnergie erzielt werden kann.

Durch entsprechende Positionierung und Dimensionierung der dritten metallischen Fläche 62 wird die Resonanzfrequenz dieser Struktur auf das BT-Band abgestimmt, wobei für andere Anwendungen natürlich auch andere Frequenzbänder (zum Beispiel PCS1900 oder UMTS) abgedeckt werden können.

Der besonderer Vorteil dieser erfindungsgemäßen Ausführungsform besteht somit neben der Möglichkeit zur Oberflächenmontage, den besonders kleinen Abmessungen und den anderen, oben genannten Vorteilen darin, dass mit dieser Antenne ein Dreiband-Betrieb eines entsprechenden Mobilfunkgerätes möglich ist.

Bei einer Realisierung dieser erfindungsgemäßen Ausführungsform der Antenne hatte das Substrat 1 die Abmessungen 15 x 10 x 3 mm³. Die Resonanzfrequenzen dieser Antenne lagen bei 943 MHz für das GSM-Band, 1814 MHz für das GSM1800- (DCS-) Band und 2480 MHz für das BT-Band. Der in Figur 6 dargestellte Verlauf des Reflektionskoeffizienten R über der Frequenz F zeigt auch, dass die Bandbreiten der Resonanzen groß genug sind, um die Antenne in den drei Bändern betreiben zu können. Weiterhin hat sich ergeben, dass die gleichen Resonanzfrequenzen auch mit einem Substrat mit den Abmessungen 13 x 10 x 2 mm³ erreicht werden können, wodurch eine Volumenreduktion im Verhältnis zu dem zuerst genannten Substrat von 42,2 % erzielt wird.

## Patentansprüche

1. Mikrowellenantenne mit einem Substrat (1) mit mindestens einer ersten resonanten Leiterbahnstruktur und mehrere Leitungsabschnitten (51, 52), die im wesentlichen mäanderförmig auf einer ersten Stirnfläche des Substrates (1) verlaufen, und einer zweiten Leiterbahnstruktur (61,62), wobei das Substrat (1) im wesentlichen quaderförmig ist, und der die erste Leiterbahnstruktur bildende erste und zweite Leitungsabschnitt (51, 52) auf der ersten Stirnfläche des Substrates (1) liegen und der zweite Leitungsabschnitt entlang zumindest eines Teils seiner Länge durch eine erste, im wesentlichen rechteckige metallische Fläche (52) gebildet ist, wobei
- die beiden Leitungsabschnitte (51, 52) einen Abstand aufweisen, der den Frequenzabstand zwischen der ersten Resonanzfrequenz der Grundmode und der zweiten Resonanzfrequenz bei der ersten Harmonischen der Grundmode bestimmt,
- die zweite Leiterbahnstruktur (61, 62), die zum Betrieb der Antenne in einem dritten Frequenzband vorgesehen ist und durch einen dritten Leitungsabschnitt (61) und eine dritte, im wesentlichen rechteckige metallische Fläche (62) auf der ersten Stirnfläche des Substrates (1) gebildet ist
**gekennzeichnet durch** eine Zuführung (40) an der zweiten Stirnfläche des Substrates (1) sowie eine entlang des Umfangs an mindestens einer der ersten, zweiten und dritten Seitenfläche (11, 12, 13) des Substrates (1) verlaufende Zuführungsleitung (45) zur Speisung der ersten und zweiten Leiterbahnstruktur (51, 52; 61, 62).

2. Mikrowellenantenne nach Anspruch 1,
**dadurch gekennzeichnet,**
**dass** mit der Zuführung (40) eine erste Abstimm-Stichleitung (53) für ein erstes Frequenzband verbunden ist, die sich entlang der ersten Seitenfläche (11) des Substrates (1) in Form einer zweiten, im wesentlichen rechteckigen metallischen Fläche erstreckt.

3. Mikrowellenantenne nach Anspruch 1,
**dadurch gekennzeichnet,**
**dass** mit dem Ende der Zuführungsleitung (45) eine zweite Abstimm-Stichleitung (54) für ein zweites Frequenzband verbunden ist, die sich zumindest entlang der dritten Seitenfläche (13) des Substrates (1) erstreckt.

4. Mikrowellenantenne nach Anspruch 1,
**dadurch gekennzeichnet,**
**dass** die erste Leiterbahnstruktur zum Betrieb der Antenne in dem GSM900 bzw. GSM1800 (DCS1800) Frequenzband und die zweite Leiterbahnstruktur zum Betrieb der Antenne in einem 2480 MHz-Frequenzband für den Blue Tooth Standard vorgesehen ist.

5. Gedruckte Schaltungsplatine, insbesondere zur Oberflächenmontage von elektronischen Bauelementen,
**gekennzeichnet durch** eine Mikrowellenantenne (110) nach einem der vorhergehenden Ansprüche.

6. Mobiles Telekommunikationsgerätes insbesondere für Dual- oder Multibandbetrieb, **gekennzeichnet durch** eine Mikrowellenantenne nach einem der Ansprüche 1 bis 4.

## Claims

1. A microwave antenna with a substrate (1) having at least one, first resonant conductor track structure and a plurality of conductor portions (51, 52) which extend in a substantially meandering arrangement on a first end face of the substrate (1), and a second conductor track structure (61, 62), the substrate (1) substantially having the shape of a rectangular block, while the first and second conductor portions (51, 52) forming the first conductor track structure lie on the first end face of the substrate (1), the second conductor portion being formed along at least part of its length by a first, substantially rectangular metal surface (52), wherein
- the two conductor portions (51, 52) have a mutual distance which defines the frequency distance between the first resonance frequency of the fundamental mode and the second resonance frequency at the first harmonic of the fundamental mode,
- the second conductor track structure (61, 62), which is designed to operate the antenna in a third frequency band, is formed by a third conductor portion (61) and a third, substantially rectangular metal surface (62) on the first side face of the substrate (1),
**characterized by** a feed terminal (40) at the second end face of the substrate (1), and by a feed line (45) extending along the circumference at at least one of the first, second, and third side faces (11, 12, 13) of the substrate (1) for supplying the first and second conductor track structures (51, 52; 61, 62).

2. A microwave antenna as claimed in claim 1, **characterized in that** a first tuning stub line (53) for a first frequency band is connected to the feed terminal (40), which first stub line (53) extends as a substantially rectangular metal surface along the first side face (11) of the substrate (1).

3. A microwave antenna as claimed in claim 1, **characterized in that** a second tuning stub line (54) for a second frequency band is connected to the end of the feed line (45), which second stub line (54) extends at least along the third side face (13) of the substrate (1).

4. A microwave antenna as claimed in claim 1, **characterized in that** the first conductor track structure is provided for operating the antenna in the GSM900 or GSM 1800 (DCS 1800) frequency band, and the second conductor track structure is provided for operating the antenna in a 2480 MHz frequency band in accordance with the Bluetooth standard.

5. A printed circuit board, in particular for surface mounting of electronic components, **characterized by** a microwave antenna (110) as claimed in any one of the preceding claims.

6. A mobile telecommunication device, in particular for dual-band or multiband operation, **characterized by** a microwave antenna as claimed in any one of the claims 1 to 4.

## Revendications

1. Antenne hyperfréquences avec un substrat (1) doté d'au moins une première structure à piste conductrice résonante et plusieurs sections de ligne (51, 52) qui s'étendent essentiellement en forme de méandres sur une première surface d'about du substrat (1) et une deuxième structure à piste conductrice (61, 62), dans laquelle le substrat (1) est essentiellement de forme parallélépipédique et les première et deuxième sections de ligne (51, 52) formant la première structure à piste conductrice sur la première surface d'about du substrat (1) et la deuxième section de ligne sont formées le long d'au moins une partie de sa longueur par un première surface métallique essentiellement rectangulaire,
- les deux sections de ligne (51, 52) présentant un intervalle qui détermine l'intervalle de fréquence entre la première fréquence de résonance du mode fondamental et la deuxième fréquence de résonance pour le premier harmonique du mode fondamental,
- la deuxième structure à piste conductrice (61, 62) qui est prévue pour le fonctionnement de l'antenne dans une troisième gamme de fréquences et est formée par une troisième section de ligne (61) et une troisième surface métallique essentiellement rectangulaire (62) sur la première surface d'about du substrat (1)
**caractérisée par** une alimentation (40) sur la deuxième surface d'about du substrat (1) ainsi qu'une ligne d'alimentation (45) s'étendant le long de la périphérie sur au moins des première, deuxième et troisième surfaces latérales (11, 12, 13) du substrat (1) pour l'alimentation des première et deuxième structures à piste conductrice (51, 52; 61, 62).

2. Antenne hyperfréquence selon la revendication 1,
**caractérisée en ce**
**qu'**un premier bras de réactance (53) est relié à l'alimentation (40) pour une première gamme de fréquences et s'étend le long de la première surface latérale (11) du substrat (1) sous la forme d'une deuxième surface métallique essentiellement rectangulaire.

3. Antenne hyperfréquence selon la revendication 1,
**caractérisée en ce**
**qu'**un deuxième bras de réactance (54) est relié à l'extrémité de la ligne d'alimentation (45) pour une deuxième gamme de fréquences et s'étend le long d'au moins une troisième surface latérale (13) du substrat (1).

4. Antenne hyperfréquence selon la revendication 1,
**caractérisée en ce**
**que** la première structure à piste conductrice est prévue pour le fonctionnement de l'antenne dans la gamme de fréquences GSM900 ou GSM 1800 (DCS 1800) et la deuxième structure à piste conductrice pour le fonctionnement de l'antenne dans une gamme de fréquences de 2480 MHz pour le standard Blue Tooth.

5. Carte à circuits imprimés, en particulier pour le montage en surface de composants électroniques,
**caractérisée par**
une antenne hyperfréquence (110) selon l'une des revendications précédentes.

6. Appareil de télécommunication mobile, en particulier pour un fonctionnement dual-band ou multiband, **caractérisé par** une antenne hyperfréquence selon l'une des revendications 1 à 4.
